# EUROPÄISCHE PATENTANMELDUNG

(11) **EP 4 755 836 A1**
(43) Veröffentlichungstag der Anmeldung: **10.06.2026**
(21) Anmeldenummer: 24218027.1
(22) Anmeldetag: 06.12.2024
(51) Int. Cl.: B66C 1/04

(54) **HEBEMAGNETVORRICHTUNG FÜR EINEN BAGGER ZUR AUFNAHME VON MAGNETISCHER LAST, EIN BAGGER SOWIE EIN VERFAHREN ZUM HEBEN VON LASTEN MITTELS EINER DERARTIGEN HEBEMAGNETVORRICHTUNG**

(71) Anmelder: Starmag AG, 9536 Schwarzenbach (CH)
(72) Erfinder: Sterchi, René, 9113 Degersheim (CH); Naef, Bernhard, 9245 Sonnental (CH)
(74) Vertreter: Hepp Wenger Ryffel AG

(57) **Zusammenfassung**

Die Erfindung betrifft eine Hebemagnetvorrichtung für einen Bagger zur Aufnahme von magnetischer Last umfassend einen Distanzhalter, ein permanentmagnetisches Element, eine Hubvorrichtung und eine bewegliche Abschirmvorrichtung zur Abschirmung eines Magnetfeldes. Die Hebemagnetvorrichtung umfasst weiter eine Aufnahmeposition und eine Freigabeposition, wobei das permanentmagnetische Element in der Aufnahmeposition einen geringeren Abstand zum Distanzhalter aufweist als in der Freigabeposition und das permanentmagnetische Element und/oder der Distanzhalter über die Hubvorrichtung bewegbar sind. Des Weiteren befindet sich die bewegliche Abschirmvorrichtung in der Freigabeposition zwischen dem permanentmagnetischen Element und dem Distanzhalter. Die Erfindung betrifft ausserdem ein Bagger umfassend eine Hebemagnetvorrichtung sowie ein Verfahren zum Heben von Lasten mittels Bagger.

## Beschreibung

Die vorliegende Erfindung betrifft eine Hebemagnetvorrichtung für einen Bagger zur Aufnahme von magnetischer Last, einen Bagger umfassend eine Hebemagnetvorrichtung, sowie ein Verfahren zum Heben von Lasten mittels Hebemagnetvorrichtung.

Beim Rückbau von Gebäuden und Infrastrukturbauten fallen grosse Mengen an Betonabbruch an, wobei es sich in den meisten Fällen um Stahlbeton handelt. Um den Bewehrungsstahl, auch Armierungseisen genannt, vom Beton zu trennen, werden typischerweise mobile Bagger mit Magneten als Anbaugerät verwendet.

Solche Hebemagnetvorrichtungen für Bagger insbesondere zur Beseitigung von Bewehrungsstahl in Bauschutt sind aus dem Stand der Technik bekannt.

Solche Hebemagnetvorrichtungen, wie beispielsweise in CN 213802519 U oder EP 2918732 B1 beschrieben, werden typischerweise mit einem Elektromagneten betrieben, welcher aus einer Spule und einem Stahlkern besteht. Das Magnetfeld wird mit einem Generator erzeugt, welcher mit einem Hydraulikmotor gekoppelt ist. Der Hydraulikmotor wird mit der Hydraulikflüssigkeit des Baggers eingespeist, wobei Betriebsdrücke von 200 bar bis 350 bar und Volumenströme von bis zu 200 L/min benötigt werden. Die hohen Volumenströme an Hydraulikflüssigkeit bedingen Bagger, welche ein Eigengewicht von 14 t oder mehr besitzen. Nur solch grosse Bagger verfügen über ein Hydrauliksystem, welches sowohl den Bagger selbst als auch ein Anbaugerät mit solch hohen Anforderungen versorgen kann. Solche Bagger sind jedoch im Gegensatz zu kleineren Baggern teurer im Betrieb und Unterhalt. Zudem können solch grosse Bagger aus Platzgründen nicht auf jeder Baustelle eingesetzt werden.

CN 211541264 U beschreibt ein Hebemagnetvorrichtungen für Bagger bestehend aus zwei nebeneinander liegenden Permanentmagneten. Um die Last freizugeben wird ein Permanentmagnet um 180° gedreht, so dass sich die beiden Magnete abstossen und die Last freigegeben wird. Dadurch entstehen jedoch auch hohe Kräfte in der Hebemagnetvorrichtung. Des Weiteren muss die Hebemagnetvorrichtung ausreichend gross gestaltet sein, damit sich ein Permanentmagnet darin drehen kann.

CN 210163961 U beschreibt eine Hebemagnetvorrichtungen für Bagger bestehend aus einem Permanentmagneten, welcher sich in einer Box befindet und über zwei Hydraulikzylinder hoch und runter bewegt werden kann. Um die magnetische Last von der Boxunterseite zu entfernen, wird der Permanentmagnet in der Box angehoben. Ein Teil der magnetischen Last kann dabei an der Box verbleiben. Um dies zu verhindern, müsste die Box unwirtschaftlich hoch und der Hub der zwei Hydraulikzylinder unwirtschaftlich lang sein.

Es ist die Aufgabe der Erfindung die Nachteile im Stand der Technik zu überwinden. Insbesondere soll die Hebemagnetvorrichtung von Baggern mit einem Eigengewicht von weniger als 14 t verwendet werden können und beim Freigeben der magnetischen Last sollen möglichst keine magnetischen Kräfte auf die magnetische Last wirken.

Die Aufgabe wird durch eine Hebemagnetvorrichtung für einen Bagger zur Aufnahme von magnetischer Last, einem Bagger umfassend eine Hebemagnetvorrichtunge und einem Verfahren zum Heben von Lasten mittels Bagger gelöst.

Insbesondere wird die Aufgabe durch eine Hebemagnetvorrichtung für einen Bagger zur Aufnahme von magnetischer, insbesondere ferromagnetischer, Last gelöst. Die Hebemagnetvorrichtung umfasst einen Distanzhalter, ein permanentmagnetisches Element umfassend eine Höhe H, eine Hubvorrichtung und eine bewegliche Abschirmvorrichtung zur Abschirmung eines Magnetfeldes. Die Hebemagnetvorrichtung umfasst weiterhin eine Aufnahmeposition und eine Freigabeposition, wobei das permanentmagnetische Element in der Aufnahmeposition einen geringeren Abstand zum Distanzhalter aufweist als in der Freigabeposition. Das permanentmagnetische Element und/oder der Distanzhalter sind über die Hubvorrichtung bewegbar. Die bewegliche Abschirmvorrichtung befindet sich in der Freigabeposition zwischen dem permanentmagnetischen Element und dem Distanzhalter.

Eine Hebemagnetvorrichtung bezeichnet in diesem Fall eine Vorrichtung, welche an einem Bagger befestigbar ist und mittels permanentmagnetischen Elementes eine magnetische Last heben kann.

Ein Bagger bezeichnet in diesem Fall eine Baumaschine, welche zum Lösen und/oder Bewegen von Gütern einsetzbar ist. Die magnetische Last, insbesondere ferromagnetische Last, kann Bewehrungsstahl oder Armierungseisen, Teile von Bauschutt oder andere magnetische Gegenstände umfassen. Die magnetische Last muss nicht ausschliesslich aus magnetischen Teilen bestehen, sondern kann auch nichtmagnetische Bestandteile aufweisen.

Der Distanzhalter dient der räumlichen Trennung des permanentmagnetischen Elements und der Last. Der Distanzhalter kann bei der Aufnahme der Last in direkten Kontakt mit dieser kommen. Der Distanzhalter ist vorzugsweise aus nicht magnetischem und verschleissfestem Material gefertigt, wie beispielsweise Manganstahl oder Chrom-Nickel-Molybdän-Stahl. Die Verwendung von verschleissfestem Material kann die Langlebigkeit der Hebemagnetvorrichtung verbessern, da der Distanzhalter in direkten Kontakt mit der magnetischen Last kommen kann.

Ein permanentmagnetisches Element kann einen einzelnen Magneten oder mehrere Magneten umfassen. Das permanentmagnetische Element dient der Erzeugung des magnetischen Feldes, welches zur Aufnahme der magnetischen Last dient.

Die Hubvorrichtung dient dazu das permanentmagnetische Element und/oder den Distanzhalter zu bewegen und dadurch die Aufnahme- und Freigabeposition zu erreichen. In der Aufnahmeposition ist der Abstand zwischen permanentmagnetischem Element und dem Distanzhalter geringer als in der Freigabeposition. Durch den geringeren Abstand ist die magnetische Last vom permanentmagnetischen Element magnetisch anziehbar. Durch die Vergrösserung des Abstands zwischen permanentmagnetischem Element und Distanzhalter in der Freigabeposition ist magnetische Anziehungskraft, welche auf die Last wirkt, kleiner als in der Aufnahmeposition.

Eine bewegliche Abschirmvorrichtung bezeichnet eine Vorrichtung, welche zwischen das permanentmagnetische Element und den Distanzhalter bewegbar ist und dadurch das magnetische Feld des Permanentmagneten gegenüber der Last abschirmbar ist. Durch die Kombination aus Abschirmvorrichtung und Vergrösserung des Abstands zwischen Last und permanentmagnetischem Element wirken bei der Freigabe der Last nahezu keine magnetischen Kräfte auf die magnetische Last.

Das permanentmagnetische Element kann über die Hubvorrichtung in die Aufnahmeposition und die Freigabeposition bewegbar sein. Dies bietet den Vorteil, dass der Distanzhalter fest verbaubar ist und dadurch eine robustere Bauweise der Hebemagnetvorrichtung ermöglicht wird.

In der Aufnahmeposition kann ein Abstand D1 zwischen permanentmagnetischem Element und Distanzhalter zwischen 5 mm und 30 mm, vorzugsweise zwischen 10 mm und 15 mm, betragen und in der Freigabeposition kann ein Abstand D2 zwischen permanentmagnetischem Element und Distanzhalter zwischen 1,5-mal Höhe H und 3-mal Höhe H, vorzugsweise 2-mal Höhe H, betragen. Der Abstand D1 und D2 zwischen permanentmagnetischem Element und Distanzhalter entspricht in diesem Fall jeweils dem minimalen Abstand zwischen permanentmagnetischem Element und Distanzhalter.

Ein derartiger Abstand in der Aufnahmeposition gewährleistet eine sichere Aufnahme der magnetischen Last. Ein derartiger Abstand D2 gewährleistet in Kombination mit der beweglichen Abschirmvorrichtung minimale magnetische Kräfte, welche auf die magnetische Last wirken, bei gleichzeitig kompakter Bauweise der Hebemagnetvorrichtung. Somit bleiben keine Gegenstände an der Hebemagnetvorrichtung hängen. Eine weitere Vergrösserung des Abstands D2 ist denkbar, bedingt jedoch eine weniger kompakte Bauweise. Eine Verkleinerung des Abstands D2 ist ebenfalls denkbar, wobei jedoch weniger Platz für die bewegliche Abschirmvorrichtung vorhanden ist.

Das permanentmagnetische Element kann mindestens einen Magneten aus einer Neodym-Eisen-Bor-Legierung umfassen. Magneten aus einer Neodym-Eisen-Bor-Legierung besitzen eine hohe magnetische Energiedichte, wodurch eine kompakte Bauweise des permanentmagnetischen Elements ermöglicht wird. Gleichzeitig können dadurch schwere magnetische Lasten angehoben werden. Das permanentmagnetische Element kann alternativ auch Aluminium-Nickel-Cobalt-Legierung, einer Samarium-Cobalt-Legierung, aus Bismanol, aus Ferrit oder anderen Materialien mit permanentmagnetischen Eigenschaften umfassen.

Die Hubvorrichtung kann elektrisch, pneumatisch oder hydraulisch antreibbar sein. Dies bietet insbesondere den Vorteil, dass flexiblen Verbindungen zwischen Bagger und Hebemagnetvorrichtung verwendet werden können, falls die Hubvorrichtung über eine externe Energiequelle betrieben wird. Dies ist insbesondere bei stetig wechselnder Position der Hebemagnetvorrichtung von Vorteil. So ist die Übertragung von Hydraulikflüssigkeit oder Luft, im Falle einer pneumatischen Übertragung, mittels flexibler Leitungen weniger aufwendig als eine mechanische Kraftübertragung. Dasselbe gilt für den Einsatz von flexiblen elektrischen Leitungen.

Die Hubvorrichtung kann als doppelwirkender Hydraulikzylinder ausgebildet sein und die Hebemagnetvorrichtung kann mindestens zwei Hydraulikschlauchanschlüsse umfasst.

Ein doppeltwirkender Hydraulikzylinder bezeichnet in diesem Fall einen Zylinder, welcher zwei gegenüberliegende Kolbenflächen umfasst, welche mit einer Hydraulikflüssigkeit beaufschlagt werden können. Die Hydraulikschlauchanschlüsse dienen dazu, den doppeltwirkenden Hydraulikzylinder mit Hydraulikflüssigkeit zu versorgen. Der Hydraulikzylinder ist mit Hydraulikflüssigkeit über ein internes oder externes Hydrauliksystem versorgbar. Falls ein bestehendes Hydrauliksystem verwendet wird, benötigt die Hebemagnetvorrichtung dadurch keine eigene Energieversorgung und ist weniger komplex. Durch die Verwendung eines doppeltwirkenden Hydraulikzylinders anstelle eines Hydraulikmotors wird für den Betrieb der Hebemagnetvorrichtung weniger Hydraulikflüssigkeit benötigt. Deshalb ist eine derartige Hebemagnetvorrichtung auch von Baggern mit einem Eigengewicht von weniger als 14 t und somit einem weniger leistungsfähigen Hydrauliksystem betreibbar.

Die Hebemagnetvorrichtung kann ein Gehäuse umfassen, welches eine Gehäusewand, einen Gehäuseboden und einen Gehäusedeckel umfasst, wobei der Gehäuseboden als Distanzhalter ausgebildet sein kann und wobei sich das permanentmagnetische Element im Gehäuse befinden kann. Ein Gehäuse bezeichnet in diesem Fall eine Hülle, welche das permanentmagnetische Element umschliesst. Das Gehäuse umfasst vorzugsweise ein nichtmagnetisches Material wie beispielsweise rostfreier Stahl und dient dem Schutz des permanentmagnetischen Elements. Die Gehäusewand ist aus Blech ausgebildbar. Der Gehäusedeckel umfasst vorzugsweise eine Deckplatte aus Normalstahl, wobei die Dicke der Platte vorzugsweise 20 mm beträgt.

Die Hebemagnetvorrichtung kann eine, relativ zum Gehäuse, unbewegliche Abschirmvorrichtung umfassen, welche sich auf der Innen- oder Aussenseite der Gehäusewand befinden kann oder als Gehäusewand ausgebildet sein kann. Die unbewegliche Abschirmvorrichtung schirmt das Magnetfeld des permanentmagnetischen Elements gegen die Gehäuseaussenseite ab. Dadurch ist verhinderbar, dass sich magnetischer Staub oder Kleinteile an der Hebemagnetvorrichtung ansammelt. Des Weiteren ist verhinderbar, dass durch das permanentmagnetische Element eine Gefahr für Personen mit Herzschrittmachern, implantierten Defibrillatoren oder anderen Implantaten ausgeht.

Die unbewegliche Abschirmvorrichtung und/oder die bewegliche Abschirmvorrichtung kann aus ferromagnetischem Material, insbesondere ferromagnetischem Stahl, bestehen.

Die Verwendung von ferromagnetischem Material ermöglich durch ihre hohe magnetische Permeabilität eine effiziente Abschirmung des magnetischen Feldes. Die Verwendung von ferromagnetischem Stahl ermöglicht eine kostengünstige Abschirmung. Alternativ können auch beispielsweise Mu-Metalle oder ferromagnetische amorphe Metalle verwendet werden.

Die bewegliche Abschirmvorrichtung kann sich in der Aufnahmeposition zwischen Gehäusewand und permanentmagnetischem Element befinden. Durch die Positionierung der beweglichen Abschirmvorrichtung zwischen der Gehäusewand und dem permanentmagnetischen Element kann sich das magnetische Feld ungehindert zum Boden und somit der Last hin ausbreiten. Dies ermöglich eine maximale Last durch die Hebemagnetvorrichtung aufzunehmen. Alternativ ist es auch denkbar, dass sich die bewegliche Abschirmvorrichtung in der Aufnahmeposition zwischen Gehäusedeckel und permanentmagnetischem Element befindet oder aus dem Gehäuse bewegt wird.

Die bewegliche Abschirmvorrichtung kann über ein Gelenk mittels Hubvorrichtung bewegbar sein. Durch die Verwendung eines Gelenkes ist das permanentmagnetische Element und die Hubvorrichtung mit nur einem Aktuator bewegbar. Dabei wird das Risiko für eine mögliche Kollision von permanentmagnetischem Element und beweglicher Abschirmvorrichtung minimiert. Des Weiteren ist durch die Verwendung von nur einem Aktuator eine kompaktere Bauweise der Hebemagnetvorrichtung möglich.

Die bewegliche Abschirmvorrichtung kann aus mindestens zwei Schaufeln bestehen. Eine Schaufel bezeichnet in diesem Fall eine schaufelförmige Abschirmvorrichtung. Durch die Verwendung von zwei oder mehreren Schaufeln ist die Gesamtgrösse der beweglichen Abschirmvorrichtung gleichhaltbar, und gleichzeitig ist die Grösse der einzelnen Schaufeln kleinhaltbar. Dadurch ist die Positionierung der beweglichen Abschirmvorrichtung in der Aufnahmeposition flexibler gestaltbar und eine kompakte Bauform der Hebemagnetvorrichtung wird ermöglicht.

Eine Schaufel kann eine gleichbleibende oder eine variable Dicke aufweisen. Eine Schaufel kann zudem eine maximale Dicke zwischen 15 mm und 40 mm aufweisen. Insbesondere kann die Schaufel eine maximale Dicke von 18 mm oder 22 mm oder 27 mm oder 35 mm aufweisen.

Die Hebemagnetvorrichtung kann eine Schnellwechselvorrichtung umfassen. Eine Schnellwechselvorrichtung bezeichnet in diesem Fall eine Vorrichtung, welche der baggerführenden Person das Wechseln eines Anbaugerätes in kurzer Zeit ermöglicht, ohne dabei das Führerhaus zu verlassen. Dies ermöglicht eine schnelle und sicheren Montage und Demontage der Hebemagnetvorrichtung. Solch eine Schnellwechselvorrichtung ist am Gehäusedeckel der Hebemagnetvorrichtung anbringbar. Alternativ ist die Schnellwechselvorrichtung auch an der Gehäuseseite der Hebemagnetvorrichtung anbringbar.

Die Aufgabe wird weiter durch einen Bagger umfassend eine Hebemagnetvorrichtung wie vorhergehend beschrieben, einen Baggerarm und ein Hydrauliksystem gelöst. Die Hebemagnetvorrichtung ist vorzugsweise mittels Schnellwechselvorrichtung mit dem Baggerarm verbindbar und die Hydraulikschlauchanschlüsse können mit dem Hydrauliksystem des Baggers verbindbar sein.

Ein Baggerarm, auch Auslegerarm genannt, bezeichnet in diesem Fall eine armförmige Struktur eines Baggers, welcher unteranderem der Aufnahme von Anbaugeräten dient.

Unter einen Hydrauliksystem eines Baggers wird ein System verstanden, welches mittels Hydraulikpumpe, Hydraulikflüssigkeit und Hydraulikzylindern Bewegungen eines Baggers auszuführen kann. Die Hydraulikpumpe dient dazu, die Hydraulikflüssigkeit zu fördern. Denkbar ist auch, dass die Hebemagnetvorrichtung mittels klassischer Vorrichtung mit dem Baggerarm verbindbar ist oder mit dem Baggerarm fest verbunden ist.

Denkbar ist weiter, dass die Hebemagnetvorrichtung über ein externes Hydrauliksystem steuerbar ist oder über ein integriertes Hydrauliksystem, welches sich in die Hebemagnetvorrichtung befindet. Es ist weiter denkbar, dass die Hebemagnetvorrichtung über ein internes oder externes pneumatisches System oder internes oder externes elektrisches System gesteuert werden.

Die Aufgabe der Erfindung wird ausserdem durch ein Verfahren zum Heben von Lasten mittels Bagger wie vorhergehend beschrieben gelöst. Die Aufnahme einer Last kann das Einschalten der Hebemagnetvorrichtung umfassen, wodurch die Hebemagnetvorrichtung in die Aufnahmeposition bewegt wird, wodurch die Hubvorrichtung ausgefahren wird und dadurch die bewegliche Abschirmvorrichtung zwischen das permanentmagnetische Element und die Gehäusewand bewegt wird und das permanentmagnetische Element zum Distanzhalter hinbewegt wird.

Das Verfahren ermöglich eine sichere und effiziente Aufnahme einer magnetischen Last. Die Hebemagnetvorrichtung ist von der baggerführenden Person von der Führerkabine des Baggers aus einschaltbar. Alternativ ist die Hebemagnetvorrichtung über eine Fernbedienung einschaltbar. Alternativ ist die bewegliche Abschirmvorrichtung auch zwischen Gehäusedeckel und permanentmagnetisches Element oder aus dem Gehäuse bewegbar.

Die Freigabe der Last kann das Ausschalten der Hebemagnetvorrichtung umfassen, wodurch die Hubvorrichtung eingefahren wird und dadurch die bewegliche Abschirmvorrichtung zwischen das permanentmagnetische Element und den Distanzhalter bewegt wird und das permanentmagnetische Element vom Distanzhalter (4) wegbewegt wird.

Das Verfahren ermöglich eine sichere und effiziente Freigabe einer magnetischen Last. Die Hebemagnetvorrichtung ist, analog zum Einschalten, von der baggerführenden Person von der Führerkabine des Baggers ausschaltbar. Alternativ ist die Hebemagnetvorrichtung über eine Fernbedienung ausschaltbar. Unter einem Zwischenraum ist eine beliebige Position zu verstehen, welche sich nicht zwischen permanentmagnetischem Element und Distanzhalter befindet.

Die Erfindung wird in den folgenden Figuren näher erläutert.

Es zeigen:
- FIG 1:: Perspektivische Darstellung einer Hebemagnetvorrichtung mit Gehäuse,
- FIG 2:: Perspektivische Darstellung einer Hebemagnetvorrichtung ohne Gehäuse,
- FIG 3:: Vorderansicht einer Hebemagnetvorrichtung in Aufnahmeposition,
- FIG 4:: Schnitt einer Hebemagnetvorrichtung in Aufnahmeposition,
- FIG 5:: Vorderansicht einer Hebemagnetvorrichtung in Freigabeposition,
- FIG 6:: Schnitt einer Hebemagnetvorrichtung in Freigabeposition,
- FIG 7:: FEM-Simulation der magnetischen Flussdichte in Aufnahmeposition,
- FIG 8:: FEM-Simulation der magnetischen Flussdichte in Freigabeposition,
- FIG 9:: Schematische Darstellung eines Baggers mit Hebemagnetvorrichtung,

**Figur 1** zeigt eine perspektivische Darstellung einer Hebemagnetvorrichtung 1. Das Gehäuse 12 besteht aus einer Gehäusewand 13, einem Gehäusedeckel 15 und einem Gehäuseboden 14. Der Distanzhalter 4 ist in dieser Ausführung als Gehäuseboden 14 ausgebildet. Die Hebemagnetvorrichtung 1 wird über den Gehäusedeckel 15 an einem Bagger 2 (nicht dargestellt) befestigt. Der Hydraulikzylinder (nicht dargestellt) wird über die Hydraulikanschlüsse 11 betrieben.

**Figur 2** zeigt eine perspektivische Darstellung der in FIG 1 dargestellten Hebemagnetvorrichtung 1 ohne Gehäuse 12. Die Hebemagnetvorrichtung 1 befindet sich in der Aufnahmeposition 8. Die Hubvorrichtung 6 ist in dieser Ausführung als doppeltwirkender Hydraulikzylinder 10 ausgebildet. Die bewegliche Abschirmvorrichtung 7, welche in dieser Ausführungsform als Schaufeln 18 ausgebildet sind, befinden sich zwischen den permanentmagnetische Element 5(nicht sichtbar) und dem Gehäuse 12 (nicht dargestellt, siehe FIG 3). Die Schaufeln 18 sind aus Normalstahl gefertigt und umfassen eine maximale Dicke von 22 mm.

**Figur 3** zeigt eine Vorderansicht der in FIG 2 dargestellten Hebemagnetvorrichtung 1 ohne Gehäuse 12. Die Hebemagnetvorrichtung 1 befindet sich in der Aufnahmeposition 8. Das permanentmagnetische Element 5 wurde über die Hubvorrichtung 6 ausgefahren. Des Weiteren befindet sich die bewegliche Abschirmvorrichtung 7, welche in dieser Ausführungsform als Schaufeln 18 ausgebildet ist, zwischen permanentmagnetischem Element 5 und Gehäusewand 13 (nicht dargestellt). Die Bewegung der beweglichen Abschirmvorrichtung 7 erfolgt ebenfalls über die Hubvorrichtung 6.

Die Hubvorrichtung 6 ist mit je einem Gelenk 17 mit einer Schaufel 18 beweglich verbunden. Ein Gelenk 17 besteht jeweils aus zwei Schenkeln (25, 26), wobei ein erster Schenkel 25 drehbar mit der Hubvorrichtung 6 verbunden ist und ein zweiter Schenkel 26 starr mit einer Schaufel 18 verbunden ist. Die beiden Schenkel 25 und 26 sind drehbar miteinander verbunden. Die Schaufeln 18 sind jeweils um eine Achse 27 rotierbar gelagert. Durch das Ausfahren der Hubvorrichtung 6 können die Schaufeln 18 mittels Gelenken 17 um die Achsen 27 gedreht werden.

**Figur** 4 zeigt einen Schnitt der in FIG 3 gezeigten Hebemagnetvorrichtung 1. Die Hebemagnetvorrichtung 1 befindet sich in der Aufnahmeposition 8. Dadurch ist der Abstand D1 des permanentmagnetische Element 5 zum Distanzhalter 4 kleiner als in der Freigabeposition 9. Der Abstand D1 beträgt in dieser Ausführung 10 mm.

Die Hubvorrichtung 6 ist als doppeltwirkender Hydraulikzylinder 10 ausgebildet, welcher über die Hydraulikanschlüsse 11 betrieben werden kann. Das permanentmagnetische Element 5 besteht in dieser Ausführung aus einer Neodym-Eisen-Bor-Legierung.

**Figur 5** zeigt eine Vorderansicht der in FIG 2 dargestellten Hebemagnetvorrichtung 1 ohne Gehäuse 12. Die Hebemagnetvorrichtung 1 befindet sich in der Freigabeposition 9, in welcher das permanentmagnetische Element 5 über die Hubvorrichtung 6 eingefahren wurde. Des Weiteren befindet sich die bewegliche Abschirmvorrichtung 7, welche in dieser Ausführungsform als Schaufeln 18 ausgebildet ist, zwischen permanentmagnetisches Element 5 und Distanzhalter 4 (nicht dargestellt). Die Bewegung der Schaufeln 18 erfolgt ebenfalls über die Hubvorrichtung 6 und die Gelenke 17.

**Figur 6** zeigt einen Schnitt der in FIG 5 gezeigten Hebemagnetvorrichtung 1. Die Hebemagnetvorrichtung 1 befindet sich in der Freigabeposition 9. Dadurch ist der Abstand D2 zum Distanzhalter 4 grösser als in der Aufnahmeposition 8. Der Abstand D2 beträgt in dieser Ausführung 160 mm.

Das permanentmagnetische Element 5 besteht in dieser Ausführung aus einer Neodym-Eisen-Bor-Legierung. Die Höhe H entsprich der Höhe des permanentmagnetischen Elements und beträgt in dieser Ausführungsform 94 mm.

**Figur 7** zeigt eine FEM-Simulation der magnetischen Flussdichte der in FIG 1 gezeigten Hebemagnetvorrichtung 1 in der Aufnahmeposition 8. Die Helligkeit der Simulationsergebnisse entspricht der magnetischen Flussdichte, wobei dunklere Bereiche einer höheren magnetischen Flussdichte entsprechen.

Der Abstand D1 zwischen dem permanentmagnetischen Element 5 und dem Distanzhalter 4 beträgt in dieser Ausführungsform 10 mm. Der Distanzhalter 4, welcher in dieser Ausführung als Gehäuseboden 14 ausgebildet ist, besteht aus nichtmagnetischem, verschleissfestem Manganstahl. Die unbewegliche Abschirmvorrichtung 16 befindet sich in dieser Ausführungsform auf der Innenseite 13a der Gehäusewand 13 und ist aus Normalstahl gefertigt.

**Figur 8** zeigt eine FEM-Simulation der magnetischen Flussdichte der in FIG 1 gezeigten Hebemagnetvorrichtung 1 in der Freigabeposition 9. Die Helligkeit der Simulationsergebnisse entspricht der magnetischen Flussdichte, wobei dunklere Bereiche einer höheren magnetischen Flussdichte entsprechen.

Der Abstand D2 zwischen dem permanentmagnetischen Element 5 und dem Distanzhalter 4 entspricht in dieser Ausführungsform 160 mm.

**Figur 9** zeigt eine schematische Darstellung eines Baggers 2 mit Hebemagnetvorrichtung 1, welche eine magnetische Last 24 hebt.

Die Hebemagnetvorrichtung 1 ist mittels Schnellwechselvorrichtung 19 mit dem Baggerarm 20 des Baggers 2 verbunden. Das Hydrauliksystem des Baggers 21 ist mittels Hydraulikschläuchen 23 mit den Hydraulikanschlüssen 11 der Hebemagnetvorrichtung 1 verbunden. Dadurch kann die baggerführende Person die Hebemagnetvorrichtung 1 vom Führerhaus bedienen.

## Patentansprüche

1. Hebemagnetvorrichtung (1) für einen Bagger (2) zur Aufnahme von magnetischer, insbesondere ferromagnetischer, Last (3) umfassend:
- einen Distanzhalter (4)
- ein permanentmagnetisches Element (5) umfassend eine Höhe H
- eine Hubvorrichtung (6)
- eine bewegliche Abschirmvorrichtung (7) zur Abschirmung eines Magnetfeldes
**dadurch gekennzeichnet, dass**
die Hebemagnetvorrichtung (1) eine Aufnahmeposition (8) und eine Freigabeposition (9) umfasst, wobei das permanentmagnetische Element (5) in der Aufnahmeposition (8) einen geringeren Abstand (D1) zum Distanzhalter (4) aufweist als in der Freigabeposition (9) und das permanentmagnetische Element (5) und/oder der Distanzhalter (4) über die Hubvorrichtung (6) bewegbar sind
und sich die bewegliche Abschirmvorrichtung (7) in der Freigabeposition (9) zwischen dem permanentmagnetischen Element (5) und dem Distanzhalter (4) befindet.

2. Hebemagnetvorrichtung (1) für einen Bagger (2) nach Anspruch 1, **dadurch gekennzeichnet, dass** das permanentmagnetische Element (5) über die Hubvorrichtung (6) in die Aufnahmeposition (8) und die Freigabeposition (9) bewegbar ist.

3. Hebemagnetvorrichtung (1) für einen Bagger (2) nach einem der vorhergehenden Ansprüche, **dadurch gekennzeichnet, dass** in der Aufnahmeposition (8) der Abstand (D1) zwischen permanentmagnetischem Element (5) und Distanzhalter (4) zwischen 5 mm und 30 mm, vorzugsweise zwischen 10 mm und 15 mm, beträgt und dass in der Freigabeposition (9) der Abstand (D2) zwischen permanentmagnetischem Element (5) und Distanzhalter (4) zwischen 1.5*H und 3*H, vorzugsweise 2*H beträgt.

4. Hebemagnetvorrichtung (1) für einen Bagger (2) nach einem der vorhergehenden Ansprüche, **dadurch gekennzeichnet, dass** das permanentmagnetische Element (5) mindestens einen Magneten aus einer Neodym-Eisen-Bor-Legierung umfasst.

5. Hebemagnetvorrichtung (1) für einen Bagger (2) nach einem der vorhergehenden Ansprüche, **dadurch gekennzeichnet, dass** die Hubvorrichtung (6) elektrisch, pneumatisch oder hydraulisch antreibbar ist.

6. Hebemagnetvorrichtung (1) für einen Bagger (2) nach einem der vorhergehenden Ansprüche, **dadurch gekennzeichnet, dass** die Hubvorrichtung (6) als doppelwirkender Hydraulikzylinder (10) ausgebildet ist und die Hebemagnetvorrichtung (1) mindestens zwei Hydraulikschlauchanschlüsse (11) umfasst.

7. Hebemagnetvorrichtung (1) für einen Bagger (2) nach einem der vorhergehenden Ansprüche, **dadurch gekennzeichnet, dass** die Hebemagnetvorrichtung (1) ein Gehäuse (12) umfasst welches eine Gehäusewand (13), einen Gehäuseboden (14) und einen Gehäusedeckel (15) umfasst, wobei der Gehäuseboden (14) als Distanzhalter (4) ausgebildet ist
und wobei sich das permanentmagnetische Element (5) im Gehäuse (12) befinden.

8. Hebemagnetvorrichtung (1) für einen Bagger (2) nach einem der vorhergehenden Ansprüche, **dadurch gekennzeichnet, dass** die Hebemagnetvorrichtung (1) eine, relativ zum Gehäuse (12), unbewegliche Abschirmvorrichtung (16) umfasst, welche sich auf der Innen- (13a) oder Aussenseite (13b) der Gehäusewand (13) befindet oder als Gehäusewand (13) ausgebildet ist.

9. Hebemagnetvorrichtung (1) für einen Bagger (2) nach einem der vorhergehenden Ansprüche, **dadurch gekennzeichnet, dass** die unbewegliche Abschirmvorrichtung (16) und/oder die bewegliche Abschirmvorrichtung (7) aus ferromagnetischem Material, insbesondere ferromagnetischem Stahl, besteht.

10. Hebemagnetvorrichtung (1) für einen Bagger (2) nach einem der vorhergehenden Ansprüche, **dadurch gekennzeichnet, dass** sich die bewegliche Abschirmvorrichtung (7) in der Aufnahmeposition (8) zwischen Gehäusewand (13) und permanentmagnetischem Element (5) befindet.

11. Hebemagnetvorrichtung (1) für einen Bagger (2) nach einem der vorhergehenden Ansprüche, **dadurch gekennzeichnet, dass** die bewegliche Abschirmvorrichtung (7) über ein Gelenk (17) mittels Hubvorrichtung (6) bewegbar ist.

12. Hebemagnetvorrichtung (1) für einen Bagger (2) nach einem der vorhergehenden Ansprüche, **dadurch gekennzeichnet, dass** die bewegliche Abschirmvorrichtung (7) mindestens zwei Schaufeln (18) umfasst.

13. Hebemagnetvorrichtung (1) für einen Bagger (2) nach einem der vorhergehenden Ansprüche, **dadurch gekennzeichnet, dass** die Hebemagnetvorrichtung (1) eine Schnellwechselvorrichtung (19) umfasst.

14. Bagger (2) umfassend eine Hebemagnetvorrichtung (1) nach einem der Ansprüche 1-13, einen Baggerarm (20) und ein Hydrauliksystem (21) **dadurch gekennzeichnet, dass** die Hebemagnetvorrichtung (1) vorzugsweise mittels Schnellwechselvorrichtung (19) mit dem Baggerarm (20) verbindbar ist und dass die Hydraulikschlauchanschlüsse (11) mit dem Hydrauliksystem des Baggers (21) verbindbar sind.

15. Verfahren zum Heben von Lasten mittels Bagger nach Anspruch 14, **dadurch gekennzeichnet, dass** die Aufnahme einer Last das Einschalten der Hebemagnetvorrichtung (1) umfasst, wodurch die Hebemagnetvorrichtung (1) in die Aufnahmeposition (8) bewegt wird, wodurch die Hubvorrichtung (6) ausgefahren wird und dadurch die bewegliche Abschirmvorrichtung (7) zwischen das permanentmagnetische Element (5) und die Gehäusewand (13) bewegt wird und das permanentmagnetische Element (5) zum Distanzhalter (4) hinbewegt wird.

16. Verfahren zum Heben von Lasten mittels Bagger nach Anspruch 14, **dadurch gekennzeichnet, dass** die Freigabe der Last das Ausschalten der Hebemagnetvorrichtung (1) umfasst, wodurch die Hubvorrichtung (6) eingefahren wird und dadurch die bewegliche Abschirmvorrichtung (7) zwischen das permanentmagnetische Element (5) und den Distanzhalter (4) bewegt wird und das permanentmagnetische Element (5) vom Distanzhalter (4) wegbewegt wird.
